# EUROPÄISCHE PATENTSCHRIFT

(11) **EP 1 136 432 B1**
(45) Veröffentlichungstag und Bekanntmachung des Hinweises auf die Patenterteilung: **10.05.2006**
(21) Anmeldenummer: 01105370.9
(22) Anmeldetag: 09.03.2001
(51) Int. Cl.: B66F 9/24, B66C 15/06, H04M 1/64, B66F 9/20

(54) **Informationsübermittlungssystem für eine mobile Arbeitsmaschine**
Information transmission system for a mobile working machine
Système de transmission d' informations pour une machine de travail mobile

(30) Priorität: 17.03.2000 DE 10013063
(43) Veröffentlichungstag der Anmeldung: 26.09.2001
(73) Patentinhaber: STILL GMBH, D-22113 Hamburg (DE)
(72) Erfinder: Bavendiek, Rainer, Dr. Dipl.-Ing, 21465 Wentorf (DE); Frisch, Bert, 21502 Geesthacht (DE); Mittmann, Heribert, Dipl.-Ing., 20535 Hamburg (DE); Arping, Franz-Joseph, Dipl.-Ing, 22307 Hamburg (DE)
(74) Vertreter: Kasseckert, Rainer

(56) Entgegenhaltungen:
- DE-U- 29 514 676
- PATENT ABSTRACTS OF JAPAN Bd. 1998, Nr. 14, 31. Dezember 1998 (1998-12-31) -& JP 10 236799 A (NIPPON YUSOKI CO LTD), 8. September 1998 (1998-09-08)
- PATENT ABSTRACTS OF JAPAN Bd. 1998, Nr. 13, 30. November 1998 (1998-11-30) -& JP 10 203800 A (NIPPON YUSOKI CO LTD), 4. August 1998 (1998-08-04)
- PATENT ABSTRACTS OF JAPAN Bd. 1996, Nr. 02, 29. Februar 1996 (1996-02-29) -& JP 07 277696 A (NIPPON YUSOKI CO LTD), 24. Oktober 1995 (1995-10-24)

## Beschreibung

Die Erfindung betrifft eine mobile Arbeitsmaschine, insbesondere Flurförderzeug, mit einem System zum Übermitteln von Informationen an eine Bedienperson der Arbeitsmaschine, wobei das System eine als digitales Speicherelement ausgeführte Speichervorrichtung zum Speichern von Sprachnachrichten und eine als Lautsprecher ausgeführte Wiedergabevorrichtung zum Wiedergeben der gespeicherten Sprachnachrichten aufweist.

Während des Betriebs von mobilen Arbeitsmaschinen ist es häufig erforderlich, der Bedienperson der Arbeitsmaschine Informationen zukommen zu lassen. Zu diesem Zweck sind Arbeitsmaschinen häufig mit Datenfunksystemen ausgestattet, wobei hierbei eine Kommunikation ausschließlich zwischen der Bedienperson und einer zentralen Leitstelle erfolgt. Die übermittelbare Information ist hierbei in der Regel eingeschränkt auf die Arbeitsaufträge durch die Leitstelle und deren Bestätigung durch die Bedienperson.

Zur Informationsübermittlung von einer zentralen Leitstelle zu einer Arbeitsmaschine oder zwischen zwei Arbeitsmaschinen sind ebenfalls Sprachfunksysteme bekannt, die jedoch die Anwesenheit beider Gesprächspartner voraussetzen und keine Möglichkeit zum Speichern von Nachrichten bieten. Ein derartiges System ist beispielsweise in der JP 10203800 beschrieben.

Wenn eine Arbeitsmaschine, z.B. im Schichtbetrieb, abwechselnd von mehreren Bedienpersonen benutzt wird, besteht das Bedürfnis, Informationen von der vorherigen zu der späteren Bedienperson zu übermitteln. Die Möglichkeit, eine schriftliche Nachricht zu hinterlassen, wird hierbei häufig nicht angenommen.

Der vorliegenden Erfindung liegt daher die Aufgabe zugrunde, eine mobile Arbeitsmaschine mit einem System zum Übermitteln von Informationen zur Verfügung zu stellen, das vielseitig nutzbar ist und das Hinterlassen und Abrufen von personalisierten Sprachnachrichten, die dann tatsächlich nur von dem gewünschten Nachrichtenempfänger abgehört werden können, in einfacher Weise ermöglicht.

Diese Aufgabe wird erfindungsgemäß dadurch gelöst, daß das System mit einer Identifikationsvorrichtung für die Bedienperson verbindbar ist, wobei das System derart ausgeführt ist, dass nach erfolgter Identifikation einer Bedienperson die für die Bedienperson gespeicherten Sprachnachrichten wiedergegeben werden. Die Identifikationsvorrichtung kann mit einer Zugangskontrolle zur Arbeitsmaschine gekoppelt sein, so daß sich jede Bedienperson vor Arbeitsbeginn identifizieren muß. Die Identifikationsvorrichtung erlaubt es, personalisierte Sprachnachrichten zu hinterlassen, die dann tatsächlich nur von dem gewünschten Nachrichtenempfänger abgehört werden können. Die Wiedergabevorrichtung kann an die Identifikationsvorrichtung derart gekoppelt sein, daß die betreffenden Nachrichten nach erfolgter Identifikation der Bedienperson automatisch wiedergegeben werden. Es wird hierdurch sichergestellt, daß die Bedienperson die gespeicherten Nachrichten tatsächlich abhört.

Generell ist das Speichern von Sprachnachrichten möglich, wobei die Speichervorrichtung an der Arbeitsmaschine installiert ist. Es können dabei bestimmte, sich wiederholende Sprachnachrichten fest programmiert sein. Ebenso ist es möglich individuelle Sprachnachrichten abzuspeichern. Der Zeitpunkt für die Wiedergabe der Sprachnachrichten kann vorgegeben sein oder von der Bedienperson bestimmt werden. Darüber hinaus kann der Bedienperson ermöglicht werden, nicht mehr benötigte Sprachnachrichten aus der Speichervorrichtung zu löschen.

Zweckmäßig ist es, wenn das System eine Aufnahmevorrichtung zum Aufzeichnen von Sprachnachrichten aufweist.

Besonders günstig ist es hierbei, wenn die Aufnahmevorrichtung mit einem Mikrofon verbindbar ist, wobei das Mikrofon vorzugsweise an der Arbeitsmaschine angeordnet ist. Die Bedienperson kann somit selbst Sprachnachrichten in das System eingeben, die dann beispielsweise von dem nachfolgenden Nutzer der Arbeitsmaschine oder vor einer Wartung der Arbeitsmaschine durch das Wartungspersonal abgehört werden können.

Besondere Vorteile ergeben sich, wenn die Aufnahmevorrichtung mit einer drahtlosen Kommunikationseinrichtung, beispielsweise einem Funkempfänger, verbindbar ist. Die Aufnahmevorrichtung kann beispielsweise mit einer Sprachfunkeinrichtung verbindbar sein, so daß Sprachnachrichten z.B. von einer zentralen Leitstelle auf dem in der Arbeitsmaschine angeordneten System gespeichert werden können.

Eine andere zweckmäßige Weiterbildung der Erfindung besteht darin, daß die Aufnahmevorrichtung gleichzeitig eine Eingabeeinheit einer Identifikationsvorrichtung für die Bedienperson darstellt. Insbesondere dann, wenn die Identifikationsvorrichtung auf dem Prinzip einer Spracherkennung basiert, kann die Funktion der Aufnahmevorrichtung für die Identifikationsvorrichtung genutzt werden.

Eine besonders sichere Identifikation der Bedienperson wird ermöglicht, wenn die Identifikationsvorrichtung derart ausgebildet ist, dass die Bedienperson anhand ihrer Stimme, vorzugsweise anhand ihres Stimmenprofils identifizierbar ist.

## Patentansprüche

1. Mobile Arbeitsmaschine, insbesondere Flurförderzeug, mit einem System zum Übermitteln von Informationen an eine Bedienperson der Arbeitsmaschine, wobei das System eine als digitales Speicherelement ausgeführte Speichervorrichtung zum Speichern von Sprachnachrichten und eine als Lautsprecher ausgeführte Wiedergabevorrichtung zum Wiedergeben der gespeicherten Sprachnachrichten aufweist, **dadurch gekennzeichnet, daß** das System mit einer Identifikationsvorrichtung für die Bedienperson verbindbar ist, wobei das System derart ausgeführt ist, daß nach erfolgter Identifikation einer Bedienperson die für die Bedienperson gespeicherten Sprachnachrichten wiedergegeben werden.

2. Mobile Arbeitsmaschine nach Anspruch 1, **dadurch gekennzeichnet, daß** das System eine Aufnahmevorrichtung zum Aufzeichnen von Sprachnachrichten aufweist.

3. Mobile Arbeitsmaschine nach Anspruch 2, **dadurch gekennzeichnet, daß** die Aufnahmevorrichtung mit einem Mikrofon verbindbar ist, wobei das Mikrofon vorzugsweise an der Arbeitsmaschine angeordnet ist.

4. Mobile Arbeitsmaschine nach Anspruch 2 oder 3, **dadurch gekennzeichnet, daß** die Aufnahmevorrichtung mit einer drahtlosen Kommunikationseinrichtung, beispielsweise einem Funkempfänger, verbindbar ist.

5. Mobile Arbeitsmaschine nach einem der Ansprüche 2 bis 4, **dadurch gekennzeichnet, daß** die Aufnahmevorrichtung gleichzeitig eine Eingabeeinheit einer Identifikationsvorrichtung für die Bedienperson darstellt.

6. Mobile Arbeitsmaschine nach einem der Ansprüche 1 bis 5, **dadurch gekennzeichnet, dass** die Identifikationsvorrichtung derart ausgebildet ist, dass die Bedienperson anhand ihrer Stimme, vorzugsweise anhand ihres Stimmenprofils identifizierbar ist.

## Claims

1. Mobile working machine, in particular industrial truck, having a system for the purpose of transmitting information to an operator of the working machine, the system having a memory device, in the form of a digital memory element, for the purpose of storing voice messages and a replay device, in the form of a loudspeaker, for the purpose of replaying the stored voice messages, **characterized in that** the system can be connected to an identification device for the operator, the system being designed such that, once an operator has been identified, the voice messages stored for the operator are replayed.

2. Mobile working machine according to Claim 1, **characterized in that** the system has a recording device for the purpose of recording voice messages.

3. Mobile working machine according to Claim 2, **characterized in that** the recording device can be connected to a microphone, the microphone preferably being arranged on the working machine.

4. Mobile working machine according to Claim 2 or 3, **characterized in that** the recording device can be connected to a wireless communications device, for example a radio receiver.

5. Mobile working machine according to one of Claims 2 to 4, **characterized in that** the recording device is at the same time an input unit of an identification device for the operator.

6. Mobile working machine according to one of Claims 1 to 5, **characterized in that** the identification device is designed such that the operator can be identified by his voice, preferably by his voice profile.

## Revendications

1. Machine de travail mobile, notamment chariot de manutention, comprenant un système de transmission d'informations à un opérateur de la machine de travail, le système présentant un dispositif de mémoire réalisé sous la forme d'un élément de mémoire numérique pour la mémorisation d'informations vocales et un dispositif de restitution réalisé sous la forme d'un haut-parleur pour restituer les informations vocales mémorisées, **caractérisée en ce que** le système peut être connecté à un dispositif d'identification pour l'opérateur, le système étant réalisé de telle sorte qu'une identification correct d'un opérateur est suivie de la restitution des informations vocales mémorisées pour l'opérateur.

2. Machine de travail mobile selon la revendication 1, **caractérisée en ce que** le système présente un dispositif d'enregistrement pour enregistrer des informations vocales.

3. Machine de travail mobile selon la revendication 2, **caractérisée en ce que** le dispositif d'enregistrement peut être connecté à un microphone, le microphone étant de préférence disposé sur la machine de travail.

4. Machine de travail mobile selon la revendication 2 ou 3, **caractérisée en ce que** le dispositif d'enregistrement peut être connecté à un dispositif de communication sans fil, par exemple un récepteur radio.

5. Machine de travail mobile selon l'une quelconque des revendications 2 à 4, **caractérisée en ce que** le dispositif d'enregistrement constitue en même temps une unité de saisie d'un dispositif d'identification pour l'opérateur.

6. Machine de travail mobile selon l'une quelconque des revendications 1 à 5, **caractérisée en ce que** le dispositif d'identification est réalisé de telle sorte que l'opérateur puisse être identifié à l'aide de sa voix, de préférence à l'aide de son profil vocal.
